# EUROPÄISCHE PATENTSCHRIFT

(11) **EP 3 085 654 B1**
(45) Veröffentlichungstag und Bekanntmachung des Hinweises auf die Patenterteilung: **10.11.2021**
(21) Anmeldenummer: 15164454.9
(22) Anmeldetag: 21.04.2015
(51) Int. Cl.: B66B 5/02, B66B 13/30

(54) **AUFZUG**
LIFT
ASCENSEUR

(43) Veröffentlichungstag der Anmeldung: 26.10.2016
(73) Patentinhaber: Diethelm, Hansruedi, 8857 Vorderthal (CH)
(72) Erfinder: Diethelm, Hansruedi, 8857 Vorderthal (CH)
(74) Vertreter: Gachnang AG Patentanwälte

(56) Entgegenhaltungen:
- EP-B1- 1 148 018
- JP-A- H1 036 022
- JP-A- H1 095 580
- US-A1- 2012 305 337

## Beschreibung

Die Erfindung bezieht sich auf einen Aufzug nach dem Oberbegriff des Anspruchs 1.

Die in Gebäuden eingesetzten Aufzüge umfassen eine Kabine, ein Gegengewicht, Führungen für die Kabine und das Gegengewicht, eine Seilanordnung, einen Antrieb, eine Bremsvorrichtung und eine Steuerung.

Ein Maschinenraum für den Antrieb, die Bremsvorrichtung und die Steuerung braucht Platz, der nicht in allen Gebäuden zur Verfügung steht. Darum wird insbesondere bei engen Raumverhältnissen der Antrieb und die Bremsvorrichtung im Liftschacht angeordnet. Die Steuerung wird so angeordnet, dass sie vom für Personen benutzbaren Gebäudebereich her zugänglich ist. Es gibt Lösungen bei denen ein Steuerschrank bei einer Zugangstür des Aufzugs angeordnet ist. Das bedeutet aber, dass für den Steuerschrank Raum vorhanden sein muss und dass eine Tür des Steuerschrankes neben der Zugangstür in Erscheinung tritt. Der benötigte Raum und die sichtbare Tür des Steuerschranks sind unerwünschte Aspekte solcher Lösungen.

EP 1 562 849 B1 und US 2012/0305337 A1 beschreiben Lösungen, bei denen die Steuerung in einem Türpfosten also in einem vertikalen Rahmenteil einer Zugangstüre angeordnet ist. Damit die Steuerung zugänglich ist, werden spezielle Türpfosten verwendet, welche im Wesentlichen über ihre gesamte Höhe einen horizontal parallelverschiebbaren oder einen um eine waagrechte Achse kippbaren Bereich aufweisen. Solche speziellen Türpfosten unterscheiden sich von allen anderen für den Aufzug verwendeten Türpfosten und ihre Herstellung sowie Montage ist mit hohem Aufwand verbunden. Es ist einfach erkennbar, dass eine sichtbare Fläche dieser Türpfosten im Wesentlichen über die gesamte Höhe des Türpfostens vom Türpfosten weg bewegbar ist, was zu einem unerwünschten Erscheinungsbild führt.

US 7 434 664 B2 und US 2012/0080273 A1 beschreiben das Evakuieren von Personen, welche sich bei einem störungsbedingten Betriebsunterbruch in einer Aufzugskabine zwischen zwei Stationen befinden. In solchen Situationen, insbesondere bei einem Stromausfall, wird mit einer Evakuierungssteuerung die Bremse gelöst damit sich die Aufzugskabine aufgrund eines Gewichtsunterschieds zwischen dem Gewicht der Aufzugskabine mit Passagieren und dem Gegengewicht bis zur nächsten Tür bewegen kann. Die Evakuierungssteuerung oder ein Schrank mit dieser müssen in Aufzugsnähe Platz finden und werden dort wahrgenommen, was zu Missbrauch führen kann und das Erscheinungsbild negativ beeinflusst.

EP 1 148 018 B1 beschreibt einen neben einer Zugangstür des Aufzugs angeordneten Schrank mit einem Wartungsbetätigungspaneel, welches unabhängig von der elektrischen Versorgung die Aufzugsbremse lösen und eine Bewegung der Aufzugskabine zu einer Tür durchführen kann. Ein Monitor des Wartungsbetätigungspaneels ermöglicht es die Geschwindigkeit zu begrenzen indem die Lösung der Bremsen aufgegeben wird, sobald eine maximal zulässige Geschwindigkeit erreicht wird. Das Eintreffen der Aufzugskabine bei einer Tür wird über eine Inspektionsöffnung visuell kontrolliert. Der Schrank mit dem Wartungsbetätigungspaneel stört das Erscheinungsbild, braucht Platz und erfordert eine spezifische Montageanordnung.

WO 2008/072023 A1 beschreibt eine Lösung bei der die Steuerung, die Stromversorgung und der Antrieb im Liftschacht angeordnet sind. Steuerungs- und Anzeigeteile für Notfälle und Inspektionen sind in einem mobilen Hilfsgerät angeordnet. Neben einer Zugangstür des Aufzugs wird eine Umschalt- und Anschlusseinrichtung angeordnet, so dass bei Notfällen und Wartungen von der normalen Betriebssteuerung auf die Steuerung über das mobile Hilfsgerät umgeschaltet werden kann. Die Umschalt- und Anschlusseinrichtung stört das Erscheinungsbild, braucht Platz und erfordert eine spezifische Montageanordnung.

JP H10 95580 A zeigt einen gattungsgemäßen Aufzug mit einer beim Bedienfeld angeordnete Vorrichtung, mit der für eine Notevakuierung eine Bremse gelöst werden kann.

Der Erfindung liegt nun die Aufgabe zugrunde, eine Lösung zu finden bei der die Notevakuierung mit kleinem Bau- und Montageaufwand, ohne störende Elemente gewährleistet werden kann.

Die Aufgabe wird durch die Merkmale des Anspruchs 1 gelöst. Die abhängigen Ansprüche beschreiben alternative bzw. vorteilhafte Ausführungsvarianten.

Die Notevakuierung darf nur von speziell instruierten Personen durchgeführt werden. Im Rahmen der Erfindung wurde erkannt, dass nur diese Personen den Zugang zur Bedienung der Notevakuierung kennen sollen. Personen, welche den Aufzug lediglich benützen, sollen keine Hinweise auf das Vorhandensein einer Bedienung der Notevakuierung erhalten. Alle Aufzugsstationen sollen nur die für die reguläre Aufzugsbenützung notwendigen Elemente auf einem Standard-Bedienfeld aufweisen.

Das Standard-Bedienfeld umfasst zumindest einen Aussendrücker, mit dem der Aufzug bestellt werden kann. Gegebenenfalls gibt es für beide Fahrrichtungen getrennte Aussendrücker und eine Fahr- und/oder Positionsanzeige. Das Bedienfeld ist an einer dem Standard-Bedienfeld entsprechenden Öffnung eines Türrahmens bzw. eines vertikalen Rahmenprofils angeordnet. Die Öffnung im Türrahmen für das Bedienfeld ist vorzugsweise maximal 30cm hoch und maximal 10cm breit, so dass die mechanische Stabilität des Türrahmens durch die Öffnung nur unwesentlich verkleinert wird und der Bearbeitungsaufwand zum Erzeugen der Öffnung möglichst klein ist.

Erfindungsgemäss wird eine Einrichtung, welche die Notevakuierung ermöglicht, auf der von der Bedienseite des Bedienfeldes abgewandten Innenseite des Türrahmens angeordnet. Für Personen, welche ausserhalb der Aufzugskabine vor der Zugangstür stehen, befindet sich die Einrichtung für die Durchführung der Notevakuierung hinter dem Standard-Bedienfeld und kann nach der zumindest teilweisen Entfernung des Bedienfeldes von der Aussenseite des Türrahmens her bedient werden. Die Bedienung durch die Öffnung kann manuell oder über Steuerverbindungen, wie Kabel oder Steuergeräte erfolgen.

Alle Zugangstüren bzw. deren Türrahmen mit dem jeweiligen Bedienfeld können gleich aussehen. Bei allen Türen können die gleichen Türrahmen mit einer Standard-Öffnung für das Bedienfeld verwendeten werden. Darum muss bei der Herstellung der Rahmenprofile sowie der Türrahmen und bei der Montage der Türrahmen nicht darauf geachtet werden, ob es sich um eine Tür handelt, bei der eine Einrichtung für die Notevakuierung angeordnet wird. Die Entscheidung, ob bei einer Tür eine Einrichtung für die Notevakuierung angeordnet wird, kann nach der Montage der Standard-Türrahmen getroffen werden.

Bei einer bevorzugten Ausführungsform werden Standard-Bedienfelder eingesetzt, welche mit einer aus dem Stande der Technik bekannten Befestigungsart, insbesondere mit Einrastelementen und/oder mit lösbaren Verbindungselementen, lösbar an der Öffnung des Türrahmens zu befestigen sind. Nach dem Lösen eines Bedienfeldes kann dieses gegebenenfalls an den Kabeln zum Bedienfeld unter der Öffnung im Türrahmen hängen gelassen werden. Gegebenenfalls umfassen die Kabel bzw. deren Zuführungen im Türrahmen eine Steckverbindung, so dass das Bedienfeld nach dem Ausziehen einer Steckverbindung vom Türrahmen entfernt werden kann.

Es ist auch möglich, dass das Bedienfeld mit einer Führungseinrichtung, insb. einer Schwenkeinrichtung am Türrahmen gehalten ist, so dass es zum Freigeben der Öffnung eine Bewegung, insb. Schwenkbewegung durchführt.

Bei entferntem Bedienfeld, bzw. bei einer freien Öffnung des Türrahmens entsteht ein Zugang zur Einrichtung für die Notevakuierung, welche im normalen Betriebszustand hinter dem Bedienfeld liegt. Die Einrichtung für die Notevakuierung kann verschieden ausgebildet sein.

Bei einer Ausführungsform umfasst die Einrichtung für die Notevakuierung einen Steckanschluss an den ein mobiles Notbediengerät über ein Kabel mit Stecker angeschlossen werden kann. Damit immer ein mobiles Notbediengerät zugänglich ist, werden vorzugsweise zwei Notbediengeräte bei zwei verschiedenen Stationen des Aufzuges im Liftschacht angeordnet. Unabhängig von der jeweiligen Position der Aufzugskabine ist mindestens eines der beiden Notbediengeräte für eine speziell instruierte Person zugänglich. Nach dem Holen eines zugänglichen mobilen Notbediengerätes, wird dessen Kabel bei einer freien Öffnung des Türrahmens mit einem Steckanschluss für die Notevakuierung eingesteckt.

Die Einrichtung für die Notevakuierung besteht aus einem durch die Öffnung im Türrahmen zugänglichen, am Türrahmen montierten Notbediengerät. Das Notbediengerät ist über eine Führungsvorrichtung an der Innenseite des Türrahmens befestigt. Die Führungsvorrichtung und das Notbediengerät sind dann so ausgebildet, dass das Notbediengerät zumindest teilweise durch die Öffnung im Türrahmen gegen die speziell instruierte Person bewegt werden kann.

Ein Notbediengerät umfasst eine Anzeige auf der die Position (Angabe zum Stockwerk und/oder zur Bündigkeit) und gegebenenfalls die Bewegungsgeschwindigkeit und/oder die Bewegungsrichtung der Aufzugskabine angezeigt werden kann. Das Notbediengerät umfasst zumindest Bedienelemente für die Rückholung mittels Lösen der Bremsen. Vorzugsweise umfasst es auch Bedienelemente für einen Notbetrieb. Gegebenenfalls umfasst das Notbediengerät auch eine Sprech- und gegebenenfalls eine Hörverbindung zur Aufzugskabine.

Bei einem Störfall ist es zweckmässig, wenn vom Notbediengerät aus zuerst eine eingeschlossene Person über die Schritte für eine Evakuierung informiert wird. Dann wird meist versucht in einem Notbetriebsmodus die Aufzugskabine unter Benützung des Antriebs zu einer Station zu führen. Dazu umfasst das Notbediengerät vorzugsweise einen Ein/Aus-Schalter und einen Auf/Ab-Schalter für den Notbetrieb.

Wenn der Notbetrieb nicht funktioniert, wird er ausgeschaltet, insbesondere wird dann der Hauptschalter des Aufzugs ausgeschaltet und die Rückholung mit einem entsprechenden Schalter eingeschaltet. Das Notbedienungsgerät ist dann mit einer Batterie bzw. einem Akku der Bremsvorrichtung verbunden. Bei der Rückholung werden Schalter zum Lüften der Bremsen bedient und die dabei entstehende Kabinenbewegung wird verfolgt, vorzugsweise auf der Anzeige des Notbediengerätes. Wenn die Geschwindigkeit der Kabine über eine vorgegebene Grenzgeschwindigkeit ansteigt, muss die Lüftung der Bremsen zumindest bis zum genügenden Unterschreiten der Grenzgeschwindigkeit reduziert werden. Sobald die Kabine bündig bei einer Station eintrifft, wird die Lüftung der Bremsen aufgehoben. Bei festhaltenden Bremsen kann die speziell instruierte Person bei der Station mit der Aufzugskabine die Türe öffnen und die Person befreien.

Das Notbediengerät kann auch einen Diagnose-Anschluss umfassen, über den die Steuerung zugänglich ist.

Bei einem erfinderischen Aufzug mit mindestens einer Einrichtung für die Notevakuierung können die Steuerung, die Stromversorgung, der Antrieb und die Bremsvorrichtung im Liftschacht angeordnet werden. Wenn die im Liftschacht angeordneten Komponenten gewartet werden müssen, kann die Aufzugskabine mit dem Notbediengerät in eine gewünschte Position gefahren werden. Anschliessen wird der Hauptschalter ausgeschaltet und eine Tür bei der zu wartenden Komponente geöffnet.

Die Zeichnungen erläutert den erfindungsgemässen Aufzug anhand von drei Ausführungsbeispielen. Dabei zeigen
- Fig. 1: eine perspektivische Darstellung eines Aufzugsschachts mit zwei Zugangstüren,
- Fig. 2: eine horizontale Schnittdarstellung durch den Liftschacht bei einer Zugangstür,
- Fig. 3: eine Ansicht einer Zugangstür,
- Fig. 4: eine perspektivische Darstellung eines Ausschnitts des Türrahmens mit der Standard-Öffnung für das Bedienfeld,
- Fig. 5: eine Ansicht eines Ausschnitts des Türrahmens mit der Standard-Öffnung für das Bedienfeld,
- Fig. 6: eine Schnittdarstellung des Türrahmens gemäss F-F in Fig. 5,
- Fig. 7: eine perspektivische Darstellung eines Ausschnitts des Türrahmens mit einer aus der Standard-Öffnung des Bedienfelds heraus geklappten Halterung für ein Notbediengerät,
- Fig. 8: eine Vertikalschnitt-Darstellung des Ausschnitts des Türrahmens mit einer aus der Standard-Öffnung des Bedienfelds heraus geklappten Halterung für ein Notbediengerät und
- Fig. 9: eine perspektivische Darstellung eines Ausschnitts des Aufzugsschachts mit einer Zugangstür, bei der ein Notbediengerät angeschlossen ist.

Fig. 1 zeigt einen Aufzugsschacht 1 mit zwei Zugangstüren 2. Der Aufzug umfasst eine nicht dargestellte Kabine, vorzugsweise mit einer den Zugangstüren 2 zugeordneten Kabinentür. Mit einem nicht dargestellter Antrieb und vorzugsweise einem Stahlseil wird die Kabinenbewegung angetrieben, wobei insbesondere durch die Verwendung eines nicht dargestellten Gegengewichts das zu bewegende Gewicht reduziert wird.

Zum Bremsen der Kabinenbewegung und zum Halten der Kabine an einer gewünschten Position ist eine nicht dargestellte Bremsvorrichtung eingesetzt, deren Bremselemente im speisungslosen Zustand die Kabine bremsen bzw. halten. Mindestens ein nicht dargestellter Freigabe-Elektromagnet wird zum Lösen der Bremselemente eingesetzt. Der mindestens eine Freigabe-Elekromagnet ist über eine Bremssteuerung mit einem Akku verbunden. Der Akku und die Bremssteuerung ermöglichen auch bei einem Ausfall der Netzspannung das Lösen der Bremselemente. Damit die Kabine bei gelösten Bremselementen keine unerwünscht schnelle Bewegung ausführt, sind gegebenenfalls Kurzschlussbrücken einschaltbar, welche bei ausgeschalteter Antriebsspeisung, gelösten Bremselementen sowie drehendem Antrieb durch die Generatorwirkung des Antriebes eine Bremsung erzielen und dadurch für eine Notbefreiung eine langsame Kabinenbewegung ermöglichen.

Für die Speisung des Antriebs, für eine Übertragung von Steuersignalen zwischen einer Steuerung und dem Antrieb sowie der Bremsvorrichtung und für die Stromversorgung der Kabine und die Übertragung von Steuer- und Anzeigesignalen zwischen Kabine und Steuerung sind Kabel vorgesehen. Die Steuerung ist auch mit Bedienfeldern 3 der Zugangstüren 2 verbunden.

Fig. 2 zeigt eine im Liftschacht 1 angeordnete Steuerung 4 von der Kabel 5 zu den Zugangstüren 2, insbesondere auch zum jeweiligen Bedienfeld 3, führen. Zur Verbindung der Steuerung 4 mit Bedien- und Anzeigeelementen der Kabine werden vorzugsweise Schleppkabel eingesetzt. Die Steuerung 4 kann bei der untersten Station, gegebenenfalls aber auch bei einer anderen Station, oder auch vom Schacht 1 entfernt angeordnet werden. Der Antrieb und insbesondere die Bremsvorrichtung können ortsfest, nämlich im Liftschacht oder in einem Maschinenraum, oder auch an einem bewegten Teil, nämlich am Gegengewicht oder an der Kabine angeordnet werden. Entsprechend der gewählten Antriebslage werden Verbindungen zwischen der Steuerung 4 und dem Antrieb eingesetzt.

Gemäss Fig. 3 umfasst die Zugangstür 2 einen Türrahmen 6 mit zwei vertikalen Rahmenprofilen 7 und einem, die vertikalen Rahmenprofile oben verbindenden, horizontalen Rahmenprofil 8. Bei geschlossener Tür wird die Türöffnung von mindestens zwei Schiebetürflächen 9 verschlossen. Zum Befestigen des Bedienfelds 3 ist in einem vertikalen Rahmenprofil 7 eine dem Bedienfeld 3 entsprechenden Öffnung 10 ausgebildet. In der dargestellten Situation ist das Bedienfeld 3 von der Öffnung 10 entfernt und steht auf dem Boden bzw. der Schwelle 11 zur Zugangstür 2 beim untern Ende eines vertikalen Rahmenprofils 7.

Das entfernte Bedienfeld 3 war vorzugsweise mit Einrastelementen und/oder mit lösbaren Verbindungselementen, beispielsweise Schrauben, lösbar an der Öffnung 10 befestigt. Nach dem Lösen des Bedienfeldes 3 wurden die Kabel seiner Bedien- und Anzeigeelemente bei entsprechenden Steckern hinter der Öffnung 10 ausgesteckt, so dass die Öffnung 10 frei zugänglich ist.

In der dargestellten Ausführungsform ist ein Notbediengerät 12 auf der von der Bedienseite des Bedienfeldes 3 abgewandten Innenseite des vertikalen Rahmenprofils 7 bzw. des Türrahmens 6 angeordnet. Speziell instruierten Personen können nun das Notbediengerät 12 durch die Öffnung 10 hindurch bedienen.

Das Notbediengerät 12 umfasst vorzugsweise eine Anzeige 12a auf der die Position, bzw. Angaben zum Stockwerk sowie zur Bündigkeit, die Bewegungsgeschwindigkeit und die Bewegungsrichtung der Aufzugskabine angezeigt werden. Das Notbediengerät 12 umfasst zumindest erste Bedienelemente 12b für die Rückholung, beispielsweise in der Form eines Ein/Aus-Schalters und mindestens eines Lüftungsschalters zum Lösen einer Bremse. Vorzugsweise umfasst es auch einen Bremsprüfschalter und Notbetriebs-Bedienelemente 12c, beispielsweise in der Form eines Ein/Aus-Schalters und eines Auf/Ab-Schalters. Ein gegebenenfalls vorgesehener Diagnosestecker 12d ermöglicht eine detaillierte Funktionsprüfung. Gegebenenfalls umfasst das Notbediengerät 12 auch eine Sprech- und gegebenenfalls eine Hörverbindung zur Aufzugskabine.

Fig. 4 zeigt die Anordnung der Frontfläche 13 des Notbediengeräts 12 im Türrahmen 6 etwas von der Öffnung 10 ins Innere des Türrahmens 6 zurückversetzt. In der dargestellten Ausführungsform stehen von der Frontfläche 13 Befestigungsteile 14 vor, welche zwischen der Ebene mit der Öffnung 10 und der Frontfläche 13 des Notbediengeräts 12 einen vorgegebenen Freiraum für die Bedien- und Anzeigeelemente des Bedienfeldes 3 sicherstellen.

Fig. 5 bis 8 zeigen eine Ausführungsform, bei der die Bedienelemente des Notbediengeräts 12 über eine Schwenkvorrichtung an der Innenseite des Türrahmens 6 befestigt sind. Die Schwenkvorrichtung umfasst eine Schenkachse 13, um welche ein Gehäuseteil 14 zum Halten der Bedienelemente das Notbediengeräts 12 schwenkbar gelagert ist, so dass ein Teil des Notbediengerätes 12 zumindest teilweise durch die Öffnung 10 aus dem Türrahmen 6 heraus geschwenkt werden kann. Die Schwenkachse 13 ist an einer Halterung 15 angeordnet, wobei die Halterung 15 bei der Öffnung 10 am Türrahmen 6 befestigt ist und in der dargestellten Ausführungsform auch die Anzeige 12a trägt.

Um das Gehäuseteil 14 in der eingeschwenkten Position lösbar fixieren zu können, umfasst dieses eine Arretier-Einrichtung 16, welche von einer speziell instruierten Person einfach betätigt bzw. gelöst und arretiert werden kann. Es versteht sich von selbst, dass auch die Anzeige 12 a am Gehäuseteil 14 angeordnet werden kann, beispielsweise an dessen nach dem Ausschwenken nach aussen stehenden Stirnseite. Anstelle einer Schwenkeinrichtung kann für die Bewegung des Notbediengerätes 12 zwischen der bedienbaren und der unbedienbaren Lage auch eine andere Führungseinrichtung vorgesehen werden.

Fig. 9 zeigt eine Ausführungsform, bei der die Einrichtung für die Notevakuierung lediglich aus einem Steckanschluss für ein Kabel eines mobilen Notbediengeräts 12 besteht. Der Steckanschluss kann nach dem Entfernen des Bedienfelds 3 von der Öffnung 10 hinter dem Bedienfeld 3 benützt werden. Damit immer ein mobiles Notbediengerät 12 zugänglich ist, werden vorzugsweise zwei Notbediengeräte bei zwei verschiedenen Stationen des Aufzuges im Aufzugschacht 1 angeordnet. Unabhängig von der jeweiligen Position der Aufzugskabine ist mindestens eines der beiden Notbediengeräte 12 für eine speziell instruierte Person zugänglich. Nach der manuellen Öffnung einer Zugangstür 2 wird ein dort gelagertes mobiles Notbediengerätes 12 entnommen, die Zugangstür wieder geschlossen und das Kabel des Notbediengerätes 12 beim freigelegten Steckanschluss eingesteckt. Anschliessen kann die Notevakuierung durchgeführt werden.

Das Notbediengerät 12 und eine damit bedienbare Rückholsteuerung sind mit einem Akku und der Bremsvorrichtung verbunden. Das Lösen der Bremsvorrichtung kann über den Akku erzielt werden. Mit dieser Anordnung wird bei Stromausfall eine Rückholmöglichkeit bereitgestellt.

Im normalen Betriebsmodus des Aufzugs wird der Akku permanent aufgeladen. Bei jeder Anfahrt des Aufzugs wird die Bremsvorrichtung deblockiert, sofern der Akku genügend geladen ist. Bei ungenügender Ladung bleibt der Aufzug in der Station blockiert und geht in einen Störungsmodus. Im Störungsmodus öffnen sich Kabinen- und Schachttür und bleiben geöffnet bis die Störung behoben ist. Dadurch wird das Einschliessen von Personen verhindert.

Bei einer allfälligen Betriebsstörung, bei der die Kabine zwischen zwei Haltestellen blockiert ist, wird ein Notbetrieb oder ein Rückholvorgang ermöglicht. Bei vorhandener Stromversorgung kann eine instruierte Person mit der Notbedienung die Kabine über entsprechende Fahrrichtungstaster auf die nächstliegende Haltestelle fahren. Mit dem Notentriegelungsschlüssel kann beim Standort der Kabine manuell die Zugangstüre und die Kabinentüre geöffnet werden, um die eingeschlossenen Personen zu befreien.

Bei ausgefallener Stromversorgung wird der Hauptschalter ausgeschaltet, um bei einer plötzlichen Rückkehr der Stromversorgung einen gefährlichen Betriebszustand zu verhindern. Anschliessend wird über die Rückholsteuerung die Bremsvorrichtung gelöst. Durch den Freilauf des Antriebes wird sich die Kabine automatisch, entsprechend der Kabinenbeladung auf- oder abwärts in die nächstliegende Haltestelle bewegen. Bei diesem Notbetrieb werden Kurzschlussbrücken eingeschaltet, so dass durch die Generatorwirkung des Antriebes eine Bremsung erzielt wird.

## Patentansprüche

1. Aufzug mit einer in einem Aufzugsschacht (1) verfahrbaren Kabine, einem Seil zum Bewegen der Kabine, einem Antrieb zum Antreiben des Seiles, mindestens einer Bremse zum Bremsen und Halten des Seils, mindestens zwei Stationen am Aufzugsschacht mit Zugangstüren (2), bei denen an je einer Öffnung (10) in einem Türrahmen (6) ein Bedienfeld (3) mit mindestens einem Aussendrücker zum Bestellen der Kabine angeordnet ist, und mit einer Steuerung (4) zum Gewährleisten des regulären Aufzugsbetriebs sowie einer Steuerung zum Ermöglichen einer Notevakuierung, wobei eine Einrichtung zum Durchführen einer Notevakuierung auf der von der Bedienseite des Bedienfeldes (3) abgewandten Innenseite des Türrahmens (6) angeordnet und nach einer zumindest teilweisen Entfernung des Bedienfeldes (3) von der entsprechenden Öffnung (10) von der Aussenseite des Türrahmens (6) her durch die Öffnung (10) zu bedienen ist, wobei die Einrichtung zum Durchführen einer Notevakuierung im Innern des Türrahmens (6) bei der Öffnung (10) ein Notbediengerät (12) umfasst, **dadurch gekennzeichnet, dass** das Notbediengerät an einer auf der Innenseite des Türrahmens (6) befestigten Führungsvorrichtung (13) angeordnet und an dieser zumindest teilweise durch die Öffnung (10) auf die Aussenseite des Türrahmens (6) bewegbar ist und erste Bedienelemente (12b) zum Lösen der mindestens einen Bremse sowie eine Anzeige (12a) zum Anzeigen mindestens einer Kabinen-Positionsinformation umfasst.

2. Aufzug nach Anspruch 1, **dadurch gekennzeichnet, dass** die Öffnung (10) im Türrahmen (6) für das Bedienfeld maximal 30cm hoch und maximal 10cm breit ist.

3. Aufzug nach Anspruch 1 oder 2, **dadurch gekennzeichnet, dass** die Einrichtung zum Durchführen einer Notevakuierung im Innern des Türrahmens (6) bei der Öffnung (10) einen Steckanschluss umfasst, an den ein mobiles Notbediengerät (12) über ein Kabel mit Stecker anzuschliessen ist.

4. Aufzug nach einem der Ansprüche 1 bis 3, **dadurch gekennzeichnet, dass** das Notbediengerät (12) zweite Bedienelemente (12c) für einen Notbetrieb und insbesondere eine Anzeige (12a) zum Anzeigen einer aktuellen Kabinen-Geschwindigkeit umfasst.

5. Aufzug nach einem der Ansprüche 1 bis 4, **dadurch gekennzeichnet, dass** zumindest ein Teil der Steuerung (4) im Aufzugsschacht (1) angeordnet ist.

6. Aufzug nach einem der Ansprüche 1 bis 5, **dadurch gekennzeichnet, dass** das Bedienfeld (3) mit Einrastelementen und/oder mit lösbaren Verbindungselementen, lösbar an der Öffnung (10) des Türrahmens (6) befestigt ist.

7. Aufzug nach einem der Ansprüche 1 bis 6, **dadurch gekennzeichnet, dass** das Bedienfeld (3) nach dem Lösen vom Türrahmen (6) an Kabeln zum Bedienfeld (3) unter der Öffnung (10) hängt oder nach dem Ausziehen einer Steckverbindung vom Türrahmen (6) entfernt werden kann oder an einer mit dem Türrahmen (6) verbundenen Führungsvorrichtung von der Öffnung (10) wegbewegbar ist.

## Claims

1. A lift with a car which is displaceable within a lift shaft (1), a rope for moving the car, a driving mechanism for driving the rope, at least one brake for braking and stopping the rope, at least two stations at the lift shaft with access doors (2) for which an operating panel (3) with at least one outer button for ordering the car is arranged at an opening (10) in each door frame (6), and with a controller (4) for ensuring regular lift operation as well as a controller for allowing for an emergency evacuation, wherein a device for performing an emergency evacuation is arranged on the inner side of the door frame (6) facing away from the operating side of the operating panel (3) and is operatable after an at least partial removal of the operating panel (3) from the corresponding opening (10) from the outside of the door frame (6) through the opening (10), wherein the device for performing an emergency evacuation inside the door frame (6) comprises an emergency operation system (12) at the opening (10), **characterized in that**
the emergency operation system is arranged at a guide apparatus (13) attached to the inside of the door frame (6) and is moveable at said guide apparatus at least partially through the opening (10) on the outside of the door frame (6) and comprises first operating elements (12b) for releasing the at least one brake as well as a display (12a) for displaying at least one piece of car position information.

2. The lift according to Claim 1, **characterized in that** the opening (10) in the door frame (6) for the operating panel is at most 30cm high and at most 10cm wide.

3. The lift according to Claim 1 or 2, **characterized in that** the device for performing an emergency evacuation inside the door frame (6) at the opening (10) comprises a plug connection at which a first mobile emergency operation system (12) is to be connected via a cable with a plug.

4. The lift according to any one Claims 1 to 3, **characterized in that** the emergency operation system (12) comprises second operating elements (12c) for an emergency operation and in particular a display (12a) for displaying a current car speed.

5. The lift according to any one of Claims 1 to 4, **characterized in that** at least a part of the controller (4) is arranged in the lift shaft (1).

6. The lift according to any one of Claims 1 to 5, **characterized in that** the operating panel (3) is releasably attached at the opening (10) of the door frame (6) with snap-in elements and/or with releasable connection elements.

7. The lift according to any one of Claims 1 to 6, **characterized in that** the operating panel (3), after being released from the door frame (6), hangs under the opening (10) at cables to the operating panel (3) or can be removed from the door frame (6) after the pulling-out of a plug connection or is moveable away from the opening (10) at a guide apparatus connected to the door frame (6).

## Revendications

1. Ascenseur comprenant une cabine qui peut se déplacer dans une cage d'ascenseur (1), un câble pour déplacer la cabine, un entraînement pour entraîner le câble, au moins un frein pour freiner et retenir le câble, au moins deux stations sur la cage d'ascenseur avec des portes d'accès (2), où sur une ouverture (10) dans chaque encadrement de porte (6) un panneau de commande (3) est disposé avec au moins une poignée extérieure pour appeler la cabine, et comprenant une commande (4) pour assurer le fonctionnement régulier de l'ascenseur ainsi qu'une commande pour permettre une évacuation d'urgence, dans lequel un dispositif pour réaliser une évacuation d'urgence est disposé sur le côté intérieur de l'encadrement de porte (6) qui est opposé au côté de commande du panneau de commande (3) et peut être utilisé depuis le côté extérieur de l'encadrement de porte (6) à travers l'ouverture (10) après une extraction au moins partielle du panneau de commande (3) de l'ouverture correspondante (10), dans lequel le dispositif pour réaliser une évacuation d'urgence comprend, à l'intérieur de l'encadrement de porte (6) au niveau de l'ouverture (10), un pupitre de commande d'urgence (12),
**caractérisé en ce que** le pupitre de commande d'urgence est disposé sur un moyen de guidage (13) fixé sur le côté intérieur de l'encadrement de porte (6) et peut être déplacé sur celui-ci au moins partiellement à travers l'ouverture (10) sur le côté extérieur de l'encadrement de porte (6) et comprend des premiers éléments de commande (12b) pour desserrer l'au moins un frein ainsi qu'un affichage (12a) pour afficher au moins une information de position de cabine.

2. Ascenseur selon la revendication 1, **caractérisé en ce que** l'ouverture (10) dans l'encadrement de porte (6) pour le panneau de commande est haute de 30 cm maximum et large de 10 cm maximum.

3. Ascenseur selon la revendication 1 ou 2, **caractérisé en ce que** le dispositif pour réaliser une évacuation d'urgence comprend à l'intérieur de l'encadrement de porte (6) au niveau de l'ouverture (10) un branchement sur lequel un pupitre de commande d'urgence (12) mobile doit être branché sur un connecteur par le biais d'un fil.

4. Ascenseur selon une des revendications 1 à 3, **caractérisé en ce que** le pupitre de commande d'urgence (12) comprend des seconds éléments de commande (12c) pour un fonctionnement d'urgence et en particulier un affichage (12a) pour afficher une vitesse actuelle de la cabine.

5. Ascenseur selon une des revendications 1 à 4, **caractérisé en ce qu'**au moins une partie de la commande (4) est disposée dans la cage d'ascenseur (1).

6. Ascenseur selon une des revendications 1 à 5, **caractérisé en ce que** le panneau de commande (3) est fixé sur l'ouverture (10) de l'encadrement de porte (6) de manière amovible avec des éléments d'enclenchement et/ou des éléments de liaison amovibles.

7. Ascenseur selon une des revendications 1 à 6, **caractérisé en ce que** le panneau de commande (3), après avoir été dégagé de l'encadrement de porte (6),est suspendu sous l'ouverture (10) sur des fils en rapport avec le panneau de commande (3) ou peut être éloigné de l'encadrement de porte (6) après avoir enlevé un connecteur ou peut être écarté de l'ouverture (10) sur un dispositif de guidage relié à l'encadrement de porte (6).
